# EUROPÄISCHE PATENTSCHRIFT

(11) **EP 1 544 156 B1**
(45) Veröffentlichungstag und Bekanntmachung des Hinweises auf die Patenterteilung: **12.01.2011**
(21) Anmeldenummer: 04019340.1
(22) Anmeldetag: 14.08.2004
(51) Int. Cl.: B67C 3/06, B67C 3/26

(54) **Füllkopf mit separatem Rückgaskanal**
Filling-head with separate return gas channel
Tête de remplissage avec canal separé d'évacuation des gaz

(30) Priorität: 20.12.2003 DE 20319789 U
(43) Veröffentlichungstag der Anmeldung: 22.06.2005
(73) Patentinhaber: KHS GmbH, Juchostrasse 20 44143 Dortmund (DE)
(72) Erfinder: Schmoll, Wolfgang, 55595 Wallhausen (DE)

(56) Entgegenhaltungen:
- EP-A- 0 051 890
- EP-A- 1 262 446
- DE-A1- 3 025 786
- DE-A1- 4 243 001
- DE-A1- 10 025 577
- DE-B1- 2 856 944
- DE-C- 754 877

## Beschreibung

Die vorliegende Erfindung betrifft eine Füllmaschine entsprechend dem Oberbegriff des Anspruches 1.

Bei Füllmaschinen zur Befüllung von Behältern wie z.B. Flaschen, Dosen, Kanistern oder dergleichen, ist es seit geraumer Zeit bekannt, die zu befüllenden Behälter vor dem Befüllen zunächst mit Vakuum und einem Inertgas wie z.B. CO₂ oder Dampf zu behandeln. Durch dieses so genannte Spülen sollen Keimbelastung und Sauerstoffgehalt in den Behältern gesenkt werden.

Diese Vorgehensweise ist aus Gründen der Hygiene und der Haltbarkeit insbesondere bei der Abfüllung von bakteriologisch kritischen und/oder sauerstoffempfindlichen Füllgütern üblich. Die dabei aus den Behältern zu entfernenden Gase werden in der Regel durch separate Gaswege oder -kanäle abgeführt.

Neben der Verwendung von separaten Gaswegen oder -kanälen sind auch Ausgestaltungen bekannt geworden, bei denen die Gasabfuhr aus den Behältern anhand eines so genannten Rückgasrohres erfolgt.

Diese Rückgasrohre, welche bei zahlreichen Ausgestaltungen von Füllmaschinen ebenfalls dazu verwendet werden, das während des Füllvorganges aus dem zu füllenden Behälter entweichende Gas abzuführen, sind in der Regel in den Speicherbehälter für das abzufüllende Füllgut geführt, wo sie oberhalb des dortigen Flüssigkeitsspiegels enden.

Bei derartigen Ausgestaltungen, bei denen Umgebungsluft, zumindest aber mit dem Behälter in Kontakt gekommenes Spülgas direkt mit dem Füllgut in Berührung kommt, ist zwangsläufig ein erhöhtes Risiko der Kontamination des Füllgutes gegeben. Dieses Risiko ist insbesondere dann groß, wenn Rückgas und Füllgut große gemeinsame Kontaktflächen aufweisen.

Aus der DE 37 31 759 ist es bekannt, an der Umfangsfläche eines Ringkessels mehrere, separate Füllorgane anzuordnen, welche ein bestimmtes Flüssigkeitsvolumen für die Aufnahme von Füllgut und einen über dem Füllgut befindlichen Gasraum aufweisen. Dabei ist vorgesehen, dass das jeweilige Rückgasrohr innerhalb dieses separaten Füllorgans endet. Zwar tritt das Rückgas bei dieser Ausgestaltung zunächst nur mit dem im Füllorgan selbst befindlichen Füllgutvolumen in direkten Kontakt, wodurch das Kontaminationsrisiko reduziert wird, doch ist eine schwerwiegende Kontamination des Füllgutes nicht gänzlich ausgeschlossen, da das Rückgas aus jedem Füllorgan durch eine Durchgangsöffnung mit großem Durchmesser in den Ringkessel gelangen kann.

In der DE 39 28 009 wurde eine Füllmaschine mit einem separaten, oberhalb des Speicherbehälters angeordneten Rückgaskanal vorgestellt. Bei dieser Vorrichtung wird das Rückgas über ein zusätzliches Wechselventil entweder in den Speicherbehälter für das abzufüllende Füllgut oder aber in den Rückgaskanal geleitet. Ebenfalls ist bei der DE 39 28 009 vorgesehen, den Druck im Rückgaskanal niedriger als den Druck im Speicherbehälter einzustellen. Aufgrund des vorgesehenen Wechselventils und der unterschiedlichen Soll-Drücke ist eine derartige Vorrichtung mechanisch aufwändig und in der Herstellung teuer.

Bei einer gattungsgemäßen Füllmaschine entsprechend der DE 30 25 786 A1 sind ein Spanngasraum sowie ein Rückgasraum realisiert. Dabei sind Füllorgane an der Peripherie eines Füllerkessels festgeschraubt. Der Füllerkessel weist mit Anschlüssen der Füllorgane korrespondierende Flüssigkeits- und Gaswege auf, nämlich einen Flüssigkeitskanal sowie Durchlassöffnungen für das Spanngas und für das Rückgas. Dadurch besteht die Gefahr, dass das Füllgas und das Rückgas unkontrolliert miteinander kommunizieren und Kontaminationen auftreten können. Insbesondere ist der komplexe, viele mechanisch bewegte Teile umfassende Aufbau und Antrieb der Füllorgane, konstruktiv sehr aufwendig und hygienisch sehr nachteilig ist.

Bei der Abfüllmaschine, wie diese in der DE 100 25 577 A1 gezeigt wird, ist das Rückgas in einer Rückgasleitung geführt, die in direkter Verbindung mit einem Austrittskanal steht, der zur Atmosphäre hin geöffnet ist. Eine Sammlung und Erfassung des Rückgases erfolgt nicht, so dass hier die Option einer Behandlung und prozessintemen Nutzung des Rückgases vergeben wird.

Der Erfindung liegt das technische Problem zugrunde, eine derartige Füllmaschine so weiter zu entwickeln, dass diese konstruktiv vereinfacht wird und das Kontaminationsrisiko reduziert ist. Zur Lösung dieser technischen Problemstellung ist Gegenstand der Erfindung eine Füllmaschine, wie sie im Anspruch 1 beschrieben wird. Vorteilhafte Weiterbildungen der Erfindung sind in den Unteransprüchen angegeben.

Die Erfindung stellt eine Füllmaschine vor, bei welcher ein Rückgasrohr unmittelbar in einem separaten ringförmigen Rückgaskanal endet, wobei dieser durch eine Öffnung kleiner Querschnittsfläche mit dem Speicherbehälter verbunden ist, und Rückgaskanal und Speicherbehälter mit einer gemeinsamen Unterdruck- bzw. Vakuumquelle verbunden sind und im Wesentlichen denselben Druck aufweisen.

Im Nachfolgenden wird die vorliegende Erfindung anhand eines Ausführungsbeispieles näher erläutert.

Im Einzelnen zeigt die Figur 1: in einer vereinfachten und auszugsweisen Darstellung eine erfindungsgemäße Füllmaschine.

Weiterbildungen, Vorteile und Anwendungsmöglichkeiten der Erfindung ergeben sich aus der nachfolgenden Beschreibung von Ausführungsbeispielen und der Zeichnung. Dabei bilden alle beschriebenen und/oder bildlich dargestellten Merkmale für sich oder in beliebiger Kombination den Gegenstand der Erfindung, unabhängig von ihrer Zusammenfassung in den Ansprüchen oder deren Rückbeziehung. Gleichzeitig wird der Inhalt der Ansprüche zu einem Bestandteil der Beschreibung gemacht.

Bei dem in der Figur 1 dargestellten Ausführungsbeispiel handelt es sich um eine Füllmaschine umlaufender Bauart mit mehreren, an ihrem Umfang angeordneten Füllstationen. Jeder dieser Füllstationen sind u.a. ein Zentrierelement, ein Flüssigkeitsventil und ein Rückgasrohr 11 zugeordnet. Diese Rückgasrohr 11 ist im Zentrum des Flüssigkeitsventils angeordnet, und erstreckt sich vom Inneren der Behältermündung bis in den Rückgaskanal 13, wobei es den Speicherbehälter für das abzufüllende Füllgut 12 vollständig durchdringt.

Der Rückgaskanal 13 ist oberhalb des Speicherbehälters 12 angeordnet, und ist vorteilhafter Weise als umlaufender, vollständig geschlossener Ringkanal ausgebildet.

Rückgaskanal 13 und Speicherbehälter 12 sind an eine gemeinsame Unterdruck- oder Vakuumquelle 15 angeschlossen, wobei der Anschluss des Speicherbehälters 12 unter Verwendung eines steuer- oder regelbaren Gasstromventils 16 erfolgt.

In einer weiteren, ebenfalls vorteilhaften Ausbildung der vorliegenden Erfindung ist vorgesehen, Rückgaskanal 13 und Speicherbehälter 12 jeweils mit einer eigenen Vakuum- oder Unterdruckquelle 15 auszustatten.

Um die Durchführung des Rückgasrohres 11 durch den Deckel des Speicherbehälters 12 zu ermöglichen, ist in diesem je Rückgasrohr 11 eine, auf den Durchmesser des Rückgasrohres 11 abgestimmte Bohrung 17 vorgesehen. Die Abstimmung der Durchmesser von Rückgasrohr 11 und Bohrung 17 erfolgt vorzugsweise derart, dass sich als Verbindung zwischen Rückgaskanal 13 und Speicherbehälter 12 lediglich eine kreisringförmige Fläche geringen Flächeninhaltes ausbildet, wodurch die Kontaktmöglichkeiten zwischen Rückgas und Füllgut und somit auch das Kontaminationsrisiko deutlich reduziert werden.

Als besonders vorteilhaft haben sich Ausgestaltungen erwiesen, bei denen der Flächeninhalt der kreisringförmigen Fläche kleiner als 100 mm² ist.

Um unnötige, nicht zwingend durch den Füllprozess bedingte Gaseinbringungen in Speicherbehälter 12 und/oder Rückgaskanal 13 zu vermeiden, ist in Rahmen der vorliegenden Erfindung vorgesehen, Mittel zu verwenden, welche es gestatten, das obere Ende des Rückgasrohres 11 bei Bedarf sicher zu verschließen. Bei diesen Mitteln kann es sich - wie exemplarisch dargestellt - z.B. um durch einen Pneumatikzylinder 19 betätigte Membranverschlüsse18 oder ebenso betätigte Stößel, Kolben oder andere geeignete Dichtelemente handeln.

Hinsichtlich der Ansteuerung dieser, z.B. pneumatisch betätigten Mittel, ist vorgesehen, diese z.B. auf elektronischem Wege durch mindestens einen Computer oder Steuerungsrechner erfolgen zu lassen. Dazu bietet sich z.B. die Verwendung des ohnehin vorhandenen Steuerungsrechners der Füllmaschine an.

Während des Spülens oder Füllens entweicht Gas oder Rückgas aus dem Behälter und gelangt bei geöffnetem Membranverschluss 18 durch das Rückgasrohr 11 in den Rückgaskanal 13. Durch die vorteilhafte Gestaltung der Bohrung 17, den Betrieb der Unterdruckquelle 15 und die sinnvolle Einstellung des Gasstromventils 16 gelingt es, den Gasstrom zwischen den Bauteilen Rückgasrohr 11, Rückgaskanal 13 und Speicherbehälter 12 so einzustellen und in seiner Richtung festzulegen, dass der Strom der aus dem Rückgasrohr 11 austretenden Gase direkt zur Vakuumquelle 15 gelangt und nicht in den Speicherbehälter 12 eindringt, wodurch ein Kontakt von Füllgut und Rückgas sicher vermieden wird.

Zusätzliche Sicherheit des Abfüllprozesses kann durch einen geringen aber kontinuierlichen Gasstrom aus dem Speicherbehälter 12 in den Rückgaskanal 13 erreicht werden, da dieser, die Bohrung 17 passierende Gasstrom, den Weg durch die Bohrung 17 für das Rückgas blockiert.

Ebenfalls wird es durch die vorliegende Erfindung ermöglicht, Gasbewegungen innerhalb des Speicherbehälters 12 nahezu vollständig zu vermeiden, wodurch insbesondere bei empfindlichen Füllgütern wie z.B. Wein oder bestimmten Fruchtsäften, unerwünschte Verluste von Alkohol und/oder leicht flüchtigen Geschmacksstoffen deutlich reduziert oder sogar vollständig verhindert werden können.

## Patentansprüche

1. Füllmaschine für das Befüllen von Behältern, wie z. B. Flaschen, Dosen oder dergleichen, insbesondere für die Füllung dieser Behälter mit sauerstoffempfindlichen und/oder stillen Füllgütern wie z. B. Wein, Fruchtsäften und dergleichen, mit einem Ventil für die Flüssigkeitsabgabe, und mit einem durch einen Speicherbehälter (12) für das abzufüllende Füllgut hindurchgeführten Rückgasrohr (II), wobei das Rückgasrohr (11) unmittelbar in einen separaten und oberhalb des Speicherbehälters (12) angeordneten Rückgaskanal (13) mündet,
**dadurch gekennzeichnet, dass**
- der Rückgaskanal (13) als umlaufender Ringkanal ausgebildet ist, wobei
- in einem Deckel des Speicherbehälters (12) eine auf den Durchmesser des Rückgasrohres (11) abgestimmte Bohrung (17) vorgesehen ist, um die Durchführung des Rückgasrohres (11) durch den Deckel zu ermöglichen, wobei Mittel vorgesehen sind, welche es gestatten, das Rückgasrohr (11) gasdicht zu verschließen.

2. Füllmaschine nach Anspruch 1, **dadurch gekennzeichnet, dass** das Rückgasrohr (11) an seinem oberen Ende gasdicht verschlossen werden kann.

3. Füllmaschine nach Anspruch 1 oder 2, **dadurch gekennzeichnet, dass** der Verschluss einen Membranverschluss (18) darstellt.

4. Füllmaschine nach einem der vorhergehenden Ansprüche, **dadurch gekennzeichnet, dass** [ehemals [Anspruch 9] es sich bei diesen Mitteln um durch Pneumatikzylinder (19) betätigte Dichtelemente handelt.

5. Füllmaschine nach einem der vorhergehenden Ansprüche, **dadurch gekennzeichnet, dass** diese Mittel durch mindestens einen Computer angesteuert werden.

6. Füllmaschine nach einem der vorhergehenden Ansprüche, **dadurch gekennzeichnet, dass** der Rückgaskanal (13) mit Vakuum und/oder Unterdruck beaufschlagt werden kann.

7. Füllmaschine nach einem der vorhergehenden Ansprüche, **dadurch gekennzeichnet, dass** der Speicherbehälter (12) mit Vakuum und/oder Unterdruck beaufschlagt werden kann.

8. Füllmaschine nach einem der vorhergehenden Ansprüche, **dadurch gekennzeichnet, dass** zwischen Rückgaskanal (13) und Speicherbehälter (12) eine für Gase durchlässige Verbindung besteht.

9. Füllmaschine nach einem der vorhergehenden Ansprüche, **dadurch gekennzeichnet, dass** die für Gase durchlässige Verbindung zwischen Rückgaskanal (13) und Speicherbehälter (12) im Wesentlichen kreisringförmig ist.

10. Füllmaschine nach Anspruch 9, **dadurch gekennzeichnet, dass** der Flächeninhalt der kreisringförmigen Verbindung kleiner ist als 100 mm².

11. Füllmaschine nach einem der vorhergehenden Ansprüche, **dadurch gekennzeichnet, dass** in Speicherbehälter (12) und Rückgaskanal (13) derselbe Druck herrscht.

12. Füllmaschine nach einem der vorhergehenden Ansprüche, **dadurch gekennzeichnet, dass** Rückgaskanal (13) und Speicherbehälter (12) an je eine Vakuumquelle (15) angeschlossen sind.

13. Füllmaschine nach einem der vorhergehenden Ansprüche, **dadurch gekennzeichnet, dass** Rückgaskanal (13) und Speicherbehälter (12) an eine gemeinsame Vakuumq uelle (15) angeschlossen sind.

14. Füllmaschine nach Anspruch 12 oder 13, **dadurch gekennzeichnet, dass** die Vakuumquelle (15) mittels mindestens eines regel- und/oder steuerbaren Gasstromventils (16) mit dem Speicherbehälter (12) verbunden ist.

## Claims

1. Filling machine for the filling of containers, such as, for example, bottles, cans or the like, in particular for the filling of said containers with oxygen-sensitive and/or still liquid products such as, for example, wine, fruit juices and the like, said filling machine having a valve for the delivery of the liquid, and having a return gas pipe (11) that is guided through a storage container (12) for the liquid product to be filled, wherein the return gas pipe (11) opens out directly into a separate return gas duct (13) that is arranged above the storage container (12),
**characterized in that**
- the return gas duct (13) is realized as a circumferential annular duct, wherein
- a bore (17) matching the diameter of the return gas pipe (11) is provided in a cover of the storage container (12) in order to enable the return gas pipe (11) to pass through the cover, wherein means are provided which allow the return gas pipe (11) to be closed in a gas-tight manner.

2. Filling machine according to Claim 1, **characterized in that** the return gas pipe (11) can be closed in a gas-tight manner at its top end.

3. Filling machine according to Claim 1 or 2, **characterized in that** the closure is a diaphragm closure (18).

4. Filling machine according to one of the preceding Claims, **characterized in that** said means are sealing elements that are actuated by means of pneumatic cylinders (19).

5. Filling machine according to one of the preceding Claims, **characterized in that** said means are activated by at least one computer.

6. Filling machine according to one of the preceding Claims, **characterized in that** the return gas duct (13) can be acted upon with vacuum and/or negative pressure.

7. Filling machine according to one of the preceding Claims, **characterized in that** the storage container (12) can be acted upon with vacuum and/or negative pressure.

8. Filling machine according to one of the preceding Claims, **characterized in that** between return gas duct (13) and storage container (12) there is connection that is permeable to gases.

9. Filling machine according to one of the preceding Claims, **characterized in that** the connection that is permeable to gases between return gas duct (13) and storage container (12) is substantially circular.

10. Filling machine according to Claim 9, **characterized in that** the surface area of the circular connection is smaller than 100 mm².

11. Filling machine according to one of the preceding Claims, **characterized in that** the same pressure prevails in the storage container (12) and the return gas duct (13).

12. Filling machine according to one of the preceding Claims, **characterized in that** return gas duct (13) and storage container (12) are connected to a vacuum source (15) each.

13. Filling machine according to one of the preceding Claims, **characterized in that** return gas duct (13) and storage container (12) are connected to a common vacuum source (15).

14. Filling machine according to Claim 12 or 13, **characterized in that** the vacuum source (15) is connected to the storage container (12) by means of at least one regulatable and/or controllable gas flow valve (16).

## Revendications

1. Machine de remplissage pour le remplissage de récipients tels que des bouteilles, des boîtes ou similaires, en particulier pour le remplissage de ces récipients avec des produits de remplissage sensibles à l'oxygène et/ou plats tels que du vin, des jus de fruits et similaires, avec une soupape pour l'évacuation de liquide et avec un tube pour gaz de retour (II) traversant un réservoir de stockage (12) pour le produit de remplissage à remplir, le tube pour gaz de retour (11) débouchant directement dans un canal pour gaz de retour (13) séparé et disposé au-dessus du réservoir de stockage (12),
**caractérisée en ce que**
- le canal pour gaz de retour (13) est réalisé comme un canal annulaire périphérique,
- dans un couvercle du réservoir de stockage (12) étant prévu un perçage (17) adapté au diamètre du tube pour gaz de retour (11) afin de permettre le passage du tube pour gaz de retour (11) par le couvercle, des moyens étant prévus, lesquels permettent de fermer de manière étanche au gaz le tube pour gaz de retour (11).

2. Machine de remplissage selon la revendication 1, **caractérisée en ce que** le tube pour gaz de retour (11) peut être fermé de manière étanche au gaz au niveau de son extrémité supérieure.

3. Machine de remplissage selon la revendication 1 ou 2, **caractérisée en ce que** la fermeture constitue une fermeture à membrane (18).

4. Machine de remplissage selon l'une quelconque des revendications précédentes, **caractérisée en ce que** qu'il s'agit pour ces moyens d'éléments étanches actionnés par des vérins pneumatiques (19).

5. Machine de remplissage selon l'une quelconque des revendications précédentes, **caractérisée en ce que** ces moyens sont commandés par au moins un ordinateur.

6. Machine de remplissage selon l'une quelconque des revendications précédentes, **caractérisée en ce que** le canal pour gaz de retour (13) peut être alimenté en vide et/ou en dépression.

7. Machine de remplissage selon l'une quelconque des revendications précédentes, **caractérisée en ce que** le réservoir de stockage (12) peut être alimenté en vide et/ou en dépression.

8. Machine de remplissage selon l'une quelconque des revendications précédentes, **caractérisée en ce qu'**une liaison perméable aux gaz existe entre le canal pour gaz de retour (13) et le réservoir de stockage (12).

9. Machine de remplissage selon l'une quelconque des revendications précédentes, **caractérisée en ce que** la liaison perméable aux gaz entre le canal pour gaz de retour (13) et le réservoir de stockage (12) est essentiellement en forme d'anneau de cercle.

10. Machine de remplissage selon la revendication 9, **caractérisée en ce que** la superficie de la liaison en forme d'anneau de cercle est inférieure à 100 mm².

11. Machine de remplissage selon l'une quelconque des revendications précédentes, **caractérisée en ce que** la même pression règne dans le réservoir de stockage (12) et le canal pour gaz de retour (13).

12. Machine de remplissage selon l'une quelconque des revendications précédentes, **caractérisée en ce que** le canal pour gaz de retour (13) et le réservoir de stockage (12) sont raccordés chacun à une source de vide (15).

13. Machine de remplissage selon l'une quelconque des revendications précédentes, **caractérisée en ce que** le canal pour gaz de retour (13) et le réservoir de stockage (12) sont raccordés à une source de vide commune (15).

14. Machine de remplissage selon la revendication 12 ou 13, **caractérisée en ce que** la source de vide (15) est reliée par au moins une soupape de débit de gaz (16) pouvant être régulée et/ou commandée au réservoir de stockage (12).
